# EUROPÄISCHE PATENTSCHRIFT

(11) **EP 2 188 080 B1**
(45) Veröffentlichungstag und Bekanntmachung des Hinweises auf die Patenterteilung: **12.04.2017**
(21) Anmeldenummer: 08801593.8
(22) Anmeldetag: 15.08.2008
(51) Int. Cl.: B22D 11/06

(54) **GIESSVORRICHTUNG**
CASTING DEVICE
DISPOSITIF DE COULÉE

(30) Priorität: 16.08.2007 DE 102007038621; 03.07.2008 DE 102008031476
(43) Veröffentlichungstag der Anmeldung: 26.05.2010
(73) Patentinhaber: SMS group GmbH, 40237 Düsseldorf (DE)
(72) Erfinder: BAUSCH, Jörg, 40629 Düsseldorf (DE); WANS, Jochen, 40667 Meerbusch (DE)
(74) Vertreter: Klüppel, Walter
(86) Internationale Anmeldenummer: PCT/EP2008/006731
(87) Internationale Veröffentlichungsnummer: WO 2009/021752

(56) Entgegenhaltungen:
- EP-A- 0 271 415
- WO-A-97/06906
- JP-A- 1 078 661
- JP-A- 2 015 853
- JP-A- 2 015 854
- JP-A- 2 080 161
- JP-A- 3 291 140
- JP-A- 4 305 346
- JP-A- 5 277 667
- JP-A- 5 329 586
- JP-A- 6 210 410
- JP-A- 9 047 848
- JP-A- 62 028 050
- US-A- 3 509 937

## Beschreibung

### Technisches Gebiet

Die Erfindung betrifft eine Gießvorrichtung mit einer Gießpfanne, einer Verteilvorrichtung und einem horizontalen bewegbaren Transportband mit Seitenbegrenzungen nach dem Oberbegriff von Anspruch 1 und ein Verfahren zum Betreiben einer Gießvorrichtung gemäß dem Oberbegriff von Anspruch 2.

### Stand der Technik

Im Stand der Technik sind Gießvorrichtungen bekannt, bei welchen der flüssige Stahl von einer Gießpfanne aus auf eine Verteilvorrichtung strömt und von dort auf ein horizontales Transportband läuft, auf welchem das flüssige Metall zu einem Vorband erstarrt und gleichzeitig abtransportiert und gekühlt wird. Dieses Verfahren ist auch als Horizontalgießen bekannt.

Entsprechende Vorrichtungen sind im Stand der Technik beispielsweise durch die DE 198 52 275 oder die WO 97/06906 bekannt geworden

Solche Vorrichtungen zum Horizontalgießen weisen den Nachteil auf, dass sie in ihrer Breite festgelegt sind und es einen erheblichen Umbau der Anlage bedarf, um die Gießbreite, bzw. die Breite des Vorbandes zu verändern, falls ein solcher Umbau überhaupt wirtschaftlich sinnvoll ist. Dazu sind typischerweise sehr umfangreiche Demontage- und Montageschritte notwendig und es werden teure Bauteile benötigt, so dass sich solche Veränderungen einer Anlage in der Breite eher wenig anbieten. Entsprechend werden durchaus für unterschiedliche Gießbreiten auch unterschiedliche Horizontalgießanlagen aufgebaut, die dann für sich betrachtet ausgelastet werden können,

Dies hat den Nachteil zur Folge, dass ein Wechsel auf einer Anlage relativ aufwändig ist und erheblichen Rüstzeitverluste nach sich zieht oder der Aufbau einer zweiten, dritten oder mehreren Anlage einen erheblichen Kostenfaktor darstellt

Insgesamt sind diese Lösungen bislang mit erheblichen Kosten und erheblichen Zeitnachteilen verbunden, was zu einem unflexiblen Betreiben oder zu Ausbringungsverlusten von solchen Gießanlagen führt.
Aus der JP 03291140 A ist es bekannt, bei einer Verteilvorrichtung mit einem beinahe horizontal bewegbaren Transportband, Seitenbegrenzungen vorzusehen, die zu einer Vergleichmäßigung des auf das Transportband strömenden flüssigen Metalls führen sollen, indem sie in der Breite des Transportbandes betrachtet, verstellbar sind.

Zur Vereinfachung bei einem Formatwechsel, sind die Seitenwände bei der Gießvorrichtung nach der JP 05329586 A ebenfalls, in der Breite des Transportbandes betrachtet, verstellbar.

Bei der Gießvorrichtung gemäß der JP 62028050 A sind nicht nur die Seitenwände, die das Gießformat bestimmen, in Breitenrichtung des Transportbandes verstellbar, sondern auch die jeweils dem Transportband zugeordneten Kühlkammern können in der Bretenrichtung an andere Gießformate angepasst werden.

Schließlich sind Gießvorrichtungen mit im Abstand zueinander - also in Breitenrichtung eines Transportbandes - verstellbaren Seitenabstützungen in unterschiedlicher Ausbildung auch noch aus den JP 06210410 A, 05277667 A, 02080161 A und 04305346 A bekannt.

### Darstellung der Erfindung, Aufgabe, Lösung, Vorteile

Es ist die Aufgabe der vorliegenden Erfindung, eine Gießanlage zum Gießen insbesondere von flüssigem Stahl auf ein horizontales Transportband und ein Verfahren hierfür zu schaffen, bei welchem auf unterschiedliche Anforderungen zu der Dimensionierung des zu gießenden Vorbandes schnell und ohne großen Aufwand reagiert werden kann.

Erfindungsgemäß wird die Aufgabe bezüglich der Vorrichtung erreicht, durch eine Gießvorrichtung mit einer Gießpfanne, einer Verteilvorrichtung und einem horizontalen bewegbaren Transportband mit Seitenbegrenzungen, bei welcher flüssiges Metall, vorzugsweise flüssiger Stahl, von der Gießpfanne aus auf die Verteilvorrichtung strömbar und von dort auf das horizontale Transportband auftragbar ist, wobei die Seitenbegrenzungen des horizontalen Transportbandes in der Breite des horizontalen Transportbandes betrachtet verstellbar sind. Weiterhin ist die Verteilvorrichtung in der Breite in Richtung der Breite des Transportbandes betrachtet verstellbar.
Ferner ist unterhalb des horizontalen Transportbandes zumindest eine Kühlvorrichtung angeordnet, weiche dazu dient, das auf dem Transportband mit Gießgeschwindigkeit laufende Metall zu kühlen, wobei die zumindest eine Kühlvorrichtung in der Breite in Richtung auf die Breite des Transportbandes betrachtet variabel ansteuerbar ist, derart, dass die zumindest eine Kühlvorrichtung in der Breite in Richtung auf die Breite des Transportbandes betrachtet in Kühlzonen aufteilbar ist, wobei dazu zumindest zwei Randzonen vorliegen, die in Abhängigkeit der zu kühlenden Breite zu- oder abschaltbar sind.
Ferner ist oberhalb des Transportbandes zum Schutz des Vorbandes eine nertgashaube vorgesehen.

Dadurch kann vorteilhaft erreicht werden, dass das Vorband in der Breite variabel erzeugt werden kann. Die Verstellung kann vorteilhaft mechanisch oder auch hydraulisch mittels entsprechender Stellglieder erfolgen. Vorteilhaft ist die Verstellung reversibel.

Dadurch kann vorteilhaft das Auftragsverhalten und Verteilverhalten des flüssigen Metalls auf dem Transportband gesteuert werden.

Durch die erfindungsgemäße Ausbildung können Kühlzonen abgeschaltet werden, wenn sie aufgrund der eingestellten Gießbreite nicht benötigt werden.

Erfindungsgemäß wird die Aufgabe bezüglich des Verfahrens erreicht, durch ein Verfahren zum Betreiben einer Gießvorrichtung, wie insbesondere einer Gießvorrichtung mit einer Verteilvorrichtung und insbesondere einem horizontalen bewegbaren Transportband mit Seitenbegrenzungen, wobei die Breite des Gussprodukts durch in der Breite in einem Winkel von 90° zur Gießrichtung verstellbare Seitenbegrenzungen bestimmt und eingestellt wird.

Dabei ist es besonders vorteilhaft, wenn die Verteilvorrichtung zwischen den Seitenbegrenzungen angeordnet ist.

Bei einem anderen Ausführungsbeispiel ist es auch vorteilhaft, wenn die Verteilvorrichtung in Gießrichtung betrachtet vor den Seitenbegrenzungen angeordnet ist und flüssiges Metall kopfseitig gegen die Seitenbegrenzungen fließt und mittels der Seitenbegrenzungen auf die Gießbreite beschränkt wird.

Vorteilhafte Weiterbildungen sind in den Unteransprüchen beschrieben.

### Kurze Beschreibung der Zeichnungen

Nachstehend wird die Erfindung auf der Grundlage eines Ausführungsbeispiels anhand der Zeichnungen näher erläutert. Es zeigen:
- Fig. 1: eine schematische Darstellung einer Gießvorrichtung in Querschnittsansicht,
- Fig. 2: eine schematische Darstellung einer Kühlvorrichtung bei angepasster bzw. eingestellter Breite in Draufsicht,
- Fig. 3: eine schematische Darstellung einer Kühlvorrichtung bei angepasster bzw. eingestellter Breite in Draufsicht,
- Fig. 4: eine schematische Darstellung einer Kühlvorrichtung bei angepasster bzw. eingestellter Breite in Draufsicht,
- Fig. 5: eine schematische Darstellung einer Kühlvorrichtung bei angepasster bzw. eingestellter Breite in Draufsicht,
- Fig. 6: eine schematische Darstellung einer Kühlvorrichtung bei angepasster bzw. eingestellter Breite in Draufsicht, und
- Fig. 7: eine schematische Darstellung einer Kühlvorrichtung bei angepasster bzw. eingestellter Breite in Draufsicht.

### Bevorzugte Ausführung der Erfindung

Die Figur 1 zeigt schematisch eine Gießvorrichtung 1 in Querschnittsansicht, bei welcher der flüssige Stahl oder ein flüssiges Metall von einer Gießpfanne 2 aus auf ein Zwischengefäß 3 strömt und von dort über eine Verteilvorrichtung 4 auf ein horizontales Transportband 5 läuft. Das horizontale Transportband 5 ist ein angetriebenes Transportband, welches das auf dem bewegten Transportband erstarrte Metall, wie das Vorband 7, mit Gießgeschwindigkeit abtransportiert. Dazu sind beispielsweise Rollen 6 vorgesehen, um welche das angetriebene Transportband 5 als Endlosband umläuft.

Weiterhin sind vorzugsweise unterhalb des Transportbandes 5 und/oder auch oberhalb des Transportbandes 5 Kühlvorrichtungen 9 angeordnet, welche dazu dienen, das auf dem Transportband 5 mit Gießgeschwindigkeit abkühlende erstarrte Vorband 7 kontrolliert und gezielt abkühlen zu lassen. Die Kühlvorrichtungen 9 sind beispielsweise Kühlmittel versprühende Spritzvorrichtungen, von welchen aus ein Kühlmittel, wie beispielsweise Wasser, auf das Transportband und/oder auf das Vorband aufgespritzt oder aufgetragen wird. Durch die Kühlvorrichtung 9 kann beispielsweise auch das wärmeleitende Transportband 5 als solches selbst abgekühlt werden, damit das auf dem Transportband 5 aufgetragene erstarrte Metall als Vorband 7 gekühlt wird. Dadurch wird die Wärme des Vorbandes 7 durch das aufgespritzte oder aufgesprühte Kühlmittel, wie Kühlwasser, von dem Vorband abtransportiert.

Oberhalb des Transportbands 5 ist eine Inertgashaube 8 vorgesehen, welche das Vorband vor der externen Luftatmosphäre schützt. Dabei kann die Inertgashaube 8 durchaus auch auf den beiden Seitenbegrenzungen 13,14 aufliegen, um Wärmeverluste zu vermeiden.

Dabei sind die Seitenbegrenzungen 13,14 nur schematisch angedeutet.

Die Figuren 2 bis 7 zeigen schematische Darstellungen von einer Draufsicht einer Gießvorrichtungen 10, bei welchen im Wesentlichen nur die Kühlvorrichtung 11 über und/oder unter dem horizontal laufenden Transportband, die Verteilvorrichtung 12 und zwei jeweilige Seitenbegrenzungen 13,14 zu erkennen sind. Dabei sind das Transportband und die Seitenbegrenzungen nur schematisch dargestellt.

In Figur 2 ist zu erkennen, dass die beiden Seitenbegrenzungen 13,14 relativ nahe zusammen stehen im Vergleich zu der Anordnung der Figur 3. Die Verteilvorrichtung 12 hat eine Breite am Auslauf, die etwa dem Abstand der beiden Seitenbegrenzungen 13,14 entspricht. Die Vorrichtung der Figur 2 stellt somit eine Anordnung für eine geringe Bandbreite dar, bei welcher der Auslauf der Verteilvorrichtung 12 etwa der Breite des Transportbandes entspricht.

Dem gegenüber ist die Vorrichtung der Figur 3 in der Breite zu einer größeren Breite hin verstellt, so dass die Breite des zu erzeugenden Vorbandes, also der Abstand der Seitenbegrenzungen 13,14 breiter ist als die Breite der Verteilvorrichtung 12 des flüssigen Metalls an deren Auslauf. Die Breite der Verteilvorrichtung 12 am Auslauf der Verteilvorrichtung 12 ist in den Figuren 2 und 3 unverändert.

In Figur 4 ist zu erkennen, dass die beiden Seitenbegrenzungen 13,14 wiederum relativ nahe zusammen stehen im Vergleich zu der Anordnung der Figur 5. Die Verteilvorrichtung 12 hat eine Breite, die größer ist als der Abstand der beiden Seitenbegrenzungen 13,14. Die Vorrichtung der Figur 4 stellt somit eine Anordnung für eine geringe Bandbreite dar. Dem gegenüber ist die Vorrichtung der Figur 5 in der Breite zu einer größeren Breite hin verstellt, so dass die Breite des zu erzeugenden Vorbandes, also der Abstand der Seitenbegrenzungen 13,14 etwa so breit oder schmaler ist als die Breite der Verteilvorrichtung 12 des flüssigen Metalls an deren Auslauf. Die Breite der Verteilvorrichtung 12 am Auslauf der Verteilvorrichtung 12 ist in den Figuren 4 und 5 unverändert. Die Breite der Verteilvorrichtung 12 kann alternativ bei einem anderen Ausführungsbeispiel auch veränderlich ausgeführt werden.

Insgesamt zeigen die Figuren 2 bis 5 jeweils eine Gießvorrichtung 10 mit in der Breite verstellbaren Seitenbegrenzungen 13,14. Dabei kann die Verteilvorrichtung 12 zur Verteilung des flüssigen Metalls auf dem Transportband der Gießvorrichtung auch in der Breite des Auslaufs verstellbar ausgeführt sein. Dabei kann die Breite des Vorbandes zwischen den Seitenbegrenzungen 13,14 schmäler, gleich breit oder breiter sein als die Verteilvorrichtung 12 in deren Auslauf sein. Durch die Verstellung der Breite der Verteilvorrichtung 12 können unterschiedliche Massenströme auf das Transportband der Gießvorrichtung aufgebracht werden, wobei die Breite der Verteilvorrichtung 12 an die Massenströme in Hinblick auf die Bandbreite des Vorbandes eingestellt werden kann.

Ist die Breite des Abstandes der Seitenbegrenzungen 13,14 größer als die Breite der Verteilvorrichtung 12 am Auslauf, fließt das austretende flüssige Metall auch in Breitenrichtung auf das Transportband und verteilt sich dort bis auf die Bandbreite des Vorbandes, die durch die Breite der Seitenbegrenzungen 13,14 gegeben ist.

Ist die Breite des Abstandes der Seitenbegrenzungen 13,14 schmäler als die Breite der Verteilvorrichtung 12, fließt das austretende flüssige Metall auch in Breitenrichtung betrachtet gegen die Seitenbegrenzungen 13,14 auf dem Transportband und verteilt sich auch von dort auf der gesamten Bandbreite, die durch die Breite der Seitenbegrenzungen 13,14 gegeben ist.

Ist die Breite des Abstandes der Seitenbegrenzungen 13,14 im Wesentlichen gleich der Breite der Verteilvorrichtung 12, fließt das austretende flüssige Metall im Wesentlichen parallel zur Bandbreite auf das Transportband und verteilt sich auch dort auf der gesamten Bandbreite, die durch die Breite der Seitenbegrenzungen 13,14 gegeben ist.

Neben der Breitenverstellbarkeit der Seitenbegrenzungen 13,14 des Transportbands und/oder der Verteilvorrichtung 12 kann weiterhin die Kühlvorrichtung 11 in ihrer Breite betrachtet variabel ansteuerbar sein, so dass die Kühlvorrichtung 11 in ihrer Kühlleistung oder Kühltemperatur in der Breite variabel ausgestaltet werden kann. Dabei kann die Kühlvorrichtung 11 in unterschiedliche Kühlzonen über die Breite des Bandes der Gießvorrichtung betrachtet aufgeteilt werden, so dass dabei beispielsweise Randkühlzonen 15 am Rand der Kühlvorrichtung 11 zu- oder abgeschaltet werden können, falls sie aufgrund der gewählten Breite des zu gießenden Vorbandes benötigt werden oder nicht. Die Figuren 6 und 7 zeigen eine solche Ausgestaltung, bei welcher die Kühlvorrichtung 11 mit einer unterschiedlichen aktiven Breite angesteuert wird. In Figur 6 sind die Randzonen 15 jeweils abgeschaltet und in Figur 7 sind die Randzonen der Kühlvorrichtung 12 aktiviert, das heißt, sie werden zur Bandkühlung des Vorbandes herangezogen. Die Aktivierung bzw. Deaktivierung der Randkühlzonen 15 erfolgt vorzugsweise in Abhängigkeit der eingestellten Bandbreite des Vorbandes, also in Abhängigkeit des Abstandes der Seitenbegrenzungen 13,14.

Erfindungsgemäß ist es besonders vorteilhaft, wenn die Einstellung der Breite des zu gießenden Materials reversibel verstellbar ausgestaltet ist. Dazu ist die Verstellung der Breite des Abstandes der Seitenbegrenzungen 13,14 reversibel einstellbar. Vorteilhaft ist dabei in einem Ausführungsbeispiel auch die Kühlung durch die Kühlvorrichtung mit ihren Kühlzonen auf die benötigte Breite einstellbar. Darüber hinaus ist es vorteilhaft, wenn auch die Verstellung der Breite der Verteilvorrichtung 12 reversibel ausgestaltet ist. In einer besonders vorteilhaften Ausführung sind sowohl die Breite des Abstands der Seitenbegrenzungen 13,14 als auch die Breite der Verteilvorrichtungen 12 als auch die Breite der Kühlung 11,15 reversibel einstellbar. Besonders vorteilhaft kann diese reversible Einstellung während des Betriebs, also online, eingestellt und verändert werden.

### Bezugszeichenliste

- 1: Gießvorrichtung
- 2: Gießpfanne
- 3: Zwischengefäß
- 4: Verteilvorrichtung
- 5: Transportband
- 6: Rolle
- 7: Vorband
- 8: Inertgashaube
- 9: Kühlvorrichtung
- 10: Gießvorrichtung
- 11: Kühlvorrichtung
- 12: Verteilvorrichtung
- 13: Seitenbegrenzung
- 14: Seitenbegrenzung
- 15: Kühlzone, Randzone

## Patentansprüche

1. Gießvorrichtung (1) mit einer Gießpfanne (2); einer Verteilvorrichtung (4) und einem horizontalen bewegbaren Transportband (5) mit Seitenbegrenzungen (13,14), bei welcher flüssiges Metall, vorzugsweise Stahl, von der Gießpfanne (2) aus auf die Verteilvorrichtung (4,12) strömbar und von dort auf das horizontale Transportband (5) auftragbar ist, wobei die Seitenbegrenzungen (13,14) des horizontalen Transportbandes (5) in der Breite des horizontalen Transportbandes betrachtet verstellbar, sind, die Verteilvorrichtung (4,12) in der Breite in Richtung der Breite des Transportbandes betrachtet verstellbar ist, wobei unterhalb des horizontalen Transportbandes (5) zumindest eine Kühlvorrichtung (9) angeordnet ist, welche dazu dient, das auf dem Transportband mit Gießgeschwindigkeit laufende Vorband zu kühlen, wobei die zumindest eine Kühlvorrichtung (9,11) in der Breite in Richtung auf die Breite des Transportbandes betrachtet variabel ansteuerbar ist, derart, dass die zumindest eine Kühlvorrichtung (9,11) in der Breite in Richtung auf die Breite des Transportbandes betrachtet in Kühlzonen aufteilbar ist, wobei davon zumindest zwei Randzonen (15) vorliegen, die in Abhängigkeit der zu kühlenden Breite zu- oder abschaltbar sind und dass oberhalb des Transportbandes (5) eine Inertgashaube (8) vorgesehen ist zum Schutz des Vorbandes (7).

2. Verfahren zum Betreiben einer Gießvorrichtung nach Anspruch 1, wobei die Breite des Gussprodukts durch in der Breite in einem Winkel von 90° zur Gießrichtung verstellbare Seitenbegrenzungen (13,14) bestimmt und eingestellt wird.

3. Verfahren nach Anspruch 2, **dadurch gekennzeichnet, dass** die Verteilvorrichtung (12) zwischen den Seitenbegrenzungen (13,14) angeordnet ist.

4. Verfahren nach Anspruch 3, **dadurch gekennzeichnet, dass** die Verteilvorrichtung (12) in Gießrichtung betrachtet vor den Seitenbegrenzungen (13,14) angeordnet ist und flüssiges Metall kopfseitig gegen die Seitenbegrenzungen (13,14) fließt und mittels der Seitenbegrenzungen (13,14) auf die Gießbreite beschränkt wird.

## Claims

1. Casting device (1) with a casting ladle (2), a distributor device (4) and a horizontally movable transport belt (5) with lateral boundaries (13, 14), In which liquid metal, preferably steel, can flow out of the casting ladle (2) onto the distributor device (4, 12) and from there deposit on the horizontal transport belt (5), wherein the lateral boundaries (13, 14) of the horizontal transport belt (5) are adjustable as considered in the width of the horizontal transport belt, and the distributor device (4, 12) is adjustable in width as considered in the direction of the width of the transport belt, wherein arranged below the horizontal transport belt (5) is at least one cooling device (9) which serves the purpose of cooling the rough strip running on the transport belt at casting speed, wherein the at least one cooling device (9, 11) is variably controllable in width as considered in the direction of the width of the transport belt in such a way that the at least one cooling device (9, 11) can be divided up in width as considered in the direction of the width of the transport belt and wherein at least two edge zones (15) thereof are present, which can be switched on or off in dependence on the width to be cooled, and that an inert-gas hood (8) for protection of the rough strip (7) is provided above the transport belt (5).

2. Method of operating a casting device according to claim 1, wherein the width of the cast product is determined and set by lateral boundaries (13, 14) adjustable in width at an angle of 90° relative to the casting direction.

3. Method according to claim 2, **characterised in that** the distributor device (12) Is arranged between the lateral boundaries (13, 14).

4. Method according to claim 3, **characterised in that** the distributor device (12) is arranged in front of the lateral boundaries (13, 14) as considered in casting direction and liquid metal flows at the head side against the lateral boundaries (13, 14) and is confined by means of the lateral boundaries (13,14) to the casting width.

## Revendications

1. Dispositif de coulée (1) comprenant une poche de coulée (2), un dispositif de distribution (4) et une bande transporteuse (5) mobile en direction horizontale comprenant des délimitations latérales (13, 14), dans lequel du métal en fusion, de préférence de l'acier, peut s'écouler à partir de la poche de coulée (2) jusque sur le dispositif de distribution (4, 12) et de là sur la bande transporteuse horizontale (5), dans lequel les délimitations latérales (13. 14) de la bande transporteuse horizontale (5) peuvent se déplacer par rapport à la largeur de la bande transporteuse horizontale, le dispositif de distribution (4, 12) pouvant se déplacer par rapport à la largeur dans la direction en largeur de la bande transporteuse, dans lequel en dessous de la bande transporteuse horizontale (5) est disposé au moins un dispositif de refroidissement (9) qui sert à refroidir l'ébauche qui se déplace avec une vitesse de coulée sur la bande transporteuse, dans lequel ledit au moins un dispositif de refroidissement (9, 11) peut être excité de manière variable par rapport à la largeur dans la direction en largeur de la bande transporteuse, d'une manière telle que ledit au moins un dispositif de refroidissement (9, 11) peut être réparti en zones de refroidissement par rapport à la largeur dans la direction en largeur de la bande de transporteuse, dans lequel on obtient au moins deux zones marginales (15) de ces dernières qui peuvent être mises en circuit ou hors circuit en fonction de la largeur à refroidir, et d'une manière telle que l'on prévoit au-dessus de la bande transporteuse (5), une hotte (8) contenant un gaz inerte pour la protection de l'ébauche (7).

2. Procédé pour l'exploitation d'un dispositif de coulée selon la revendication 1, dans lequel on détermine et on règle la largeur du produit de coulée via des délimitations latérales (13, 14) qui peuvent se déplacer en largeur en formant un angle de 90° par rapport à la direction de coulée.

3. Procédé selon la revendication 2, **caractérisé en ce que** le dispositif de distribution (12) est disposé entre les délimitations latérales (13, 14).

4. Procédé selon la revendication 3, **caractérisé en ce que** le dispositif de distribution (12) est disposé devant les délimitations latérales (13, 14) par rapport à la direction de coulée, et du métal en fusion s'écoule côté tête contre les délimitations latérales (13, 14) et est limité en ce qui concerne la largeur de coulée au moyen des délimitations latérales (13, 14).
